# EUROPÄISCHE PATENTSCHRIFT

(11) **EP 0 427 840 B1**
(45) Veröffentlichungstag und Bekanntmachung des Hinweises auf die Patenterteilung: **18.08.1993**
(21) Anmeldenummer: 90908410.5
(22) Anmeldetag: 30.05.1990
(51) Int. Cl.: E04B 1/70

(54) **VORRICHTUNG ZUR ELEKTROKINETISCHEN ENTSALZUNG VON MAUERWERKEN**
DEVICE FOR ELECTROKINETIC DESALINATION OF BRICKWORK
DISPOSITIF POUR LE DESSALAGE ELECTROCINETIQUE DE MA ONNERIES

(30) Priorität: 30.05.1989 AT 1307/89
(43) Veröffentlichungstag der Anmeldung: 22.05.1991
(73) Patentinhaber: Steininger, Karl-Heinz, Dipl.-Ing.Dr.techn., A-8301 Lassnitzhöhe (AT)
(72) Erfinder: Steininger, Karl-Heinz, Dipl.-Ing.Dr.techn., A-8301 Lassnitzhöhe (AT)
(74) Vertreter: Piso, Eberhard, Dr.
(86) Internationale Anmeldenummer: AT9000051
(87) Internationale Veröffentlichungsnummer: WO9015203

(56) Entgegenhaltungen:
- FR-A- 2 346 511
- FR-A- 2 552 796
- FR-A- 2 552 797
- US-A- 3 856 646
- DEUTSCHE BAUZEITSCHRIFT-DBZ.,no. 6, Juni 1980, GUTERSLOH DE, Seiten 927 - 950; Hans-W. TENGE:"ElectrophysikalischeVerfahren zur Mauertrockenlegung, Teil II" , see Seite 931, Spalte 3, Zeile 70-Seite 932, Spalte 2, Zeile 24; Figuren 37, -39
- BAUPHSYSIK., No. 4, August 1985, BERLIN DE, Seiten 105-109; P. FRIESE H. BIRKENHOFER: "Elektrochemische Entsalzung von Mauerwerk"

## Beschreibung

Die Erfindung betrifft eine Vorrichtung und eine Anodenanordnung zur elektrokinetischen Entsalzung von Mauerwerken nach den Oberbegriffen der Ansprüche 1 und 6.

Das Prinzip der elektrokinetischen Ladungstrennung und Wanderung der Ionen im elektrischen Feld durch Anlegen einer Gleichspannung wird großtechnisch z.B. zur Meerwasserentsalzung ausgenutzt. Verfahren zur Entsalzung von Mauerwerken mit Hilfe der elektrokinetischen Effekte sind bereits bekannt und werden angewandt. Die am häufigsten vorkommenden bauschädlichen Salze sind Sulfate, Chloride und Nitrate. Die Herkunft der Salze ist verschiedenartig, wie z.B.
- aus den Baustoffen selbst, die meist aus natürlichen Rohstoffen hergestellt werden
- von Düngemitteln aus dem umgebenden Erdteich durch kapillaren Wassertransport
- vom Streusalz, speziell im Sockelbereich
- aus der Atmosphäre, wie z.B. durch den "sauren Regen".

Mauersalze sind meist hygroskopisch und nehmen daher abhängig von der Luftfeuchtigkeit aus der Luft Wasser auf. Diese Volumenvergrößerung der Salzkristalle bewirkt hohe Hydratationsdrücke, die wiederum den porösen Baustoff zerstören.

Diese Mauersalze zerstören außerdem Beton- und Spannstähle durch Korrosion.

Elektrophysikalischhe Trockenverfahren nach dem Prinzip der Elektroosmose im porösen Mauerwerk können nur funktionieren, wenn sich zwischen der Porenwand und dem Elektrolyten ein ausreichendes Zetapotential ausbilden kann. Zu hohe Konzentrationen an löslichen Salzen behindern die Ausbildung dieses Zetapotentials und eine Trockenlegung durch Elektroosmose wird unmöglich. Aus diesem Grund müssen vor der Anwendung der Elektroosmose die Mauern weitgehend entsalzt werden.

Das Prinzip der Salzentfernung aus dem Mauerwerk beruht auf der Ausnutzung der elektrokinetischen Ladungstrennung.

Beim Anlegen einer Gleichspannung in einem Elektrolyten bewegen sich die Ladungsträger (Ionen) in einem elektrischen Feld zu den entsprechenden Elektroden und konzentrieren sich an diesen Elektroden bzw. um diese herum (negative Ionen, Anionen wandern zur Anode, positive Ionen, Kationen wandern zur Kathode). Auf diese Weise ist es möglich, die hohen Anionenkonzentrationen an der Anode aus dem Mauerwerk kontinuierlich und weitgehend zu entfernen. Die Wanderungsgeschwindigkeiten hängen von der Ionenart, ihrer Größe, und von den äußeren Bedingungen, wie Druck, Temperatur, Lösungsmittel und Konzentration ab und betragen für
- OH⁻: 0,00167 cm²/sV
- Cl⁻: 0,00062 cm²/sV
- NO3⁻: 0,00058 cm²/sV
- SO4⁻: 0,00059 cm²/sV.

Im Mauerwerk ist der Ionentransport erheblich langsamer, jedoch noch ausreichend, um ein Mauerwerk in einem akzeptablen Zeitraum zu entsalzen.

Die bekannten Verfahren zur elektrokinetischen Entsalzung von Mauerwerken verwenden meist Metallanoden, die korrosiv abgebaut werden und deren flüssige Korrosionsprodukte durch eine Kunststoffrinne aus dem Mauerwerk entfernt werden.

So offenbart die FR-A-2 552 797 eine Vorrichtung für eine solche elektrokinetische Entsalzung von Mauerwerk unter Verwendung einer kombinierten Elektrode, bestehend aus einer Kunststoffschale, Stahlstab, Abdeckplatte, Ausflußöffnung und gebranntem Kalk, die sich in vorgebohrten, nach außen hin geneigten Löchern im Mauerwerk befinden. Zur Anordnung der Elektrode im Mauerwerk wird die Schale bzw. der Trog im Loch angeordnet, das Loch mit dem gebrannten Kalk verfüllt und der vorzugsweise aus Stahl bestehende Elektrodenstab durch die Abdeckplatte in das Mauerwerk geschoben, daß er ringsum vom gebrannten Kalk umgeben ist. Über den Trog kann die Salzlösung abfließen.

Aus der FR-A-2 552 796 ist eine Elektrodenanordnung zur elektrochemischen Entsalzung von Mauerwerk bekannt. Bei dieser Anordnung besteht die Elektrode aus einer Eisenelektrode, an der sich eine formstabile Schicht eines gebundenen Gemisches von Calciumhydroxid und Calciumcarbonat befindet, wobei eine Kunststoffrinne zum Ableiten der gebildeten Salzlösungen direkt über eine Manschette mit der Elektrode verbunden ist.

Die US-A-3 856 646 beschreibt eine Anordnung zum elektroosmotischen Entwässern von feuchten Bauwerken, wobei die positive Elektrode als Zylinder mit einer leitfähigen Elektrode, eingebettet in einem depolarisierenden Material, ausgeführt ist.

Die FR-A-2 346 511 (3) offenbart eine Anordnung zum Trocknen und Wasserfreihalten von Bauwerken, bestehend aus gegebenenfalls gegenüber dem Mauerwerk isolierten elektrischen Metalleitern in Form von dünnen Folien, Blechen, Metalldrahtnetzen, Gittern oder Stäben.

Ein weiteres Verfahren zur Entsalzung von Betonbauten ist bekannt, bei dem die Eisenarmierung im Beton als Kathode dient und die Anionen am Weg zur oberflächlich angelegten Anode durch Ionentauscherharze oder Ca(OH)₂, CaCO₃ und/oder CaO-Aufschlämmungen gebunden werden.

Die oben dargelegten Verfahren zur Entsalzung von Mauerwerken konnten die Rückdiffusion der Reaktionsprodukte in das Mauerwerk nicht gänzlich verhindern. Somit verringert sich die Stromausbeute, aber auch die Handhabung dieser Verfahren ist aufwendig und kompliziert.

Aufgabe der Erfindung ist die Schaffung einer Vorrichtung für die elektrokinetische Entsalzung von Mauerwerken, bei deren Betrieb die den bekannten Entsalzungsverfahren anhaftenden Nachteile ausgeschaltet sind. Außerdem soll die Handhabung und Installation einer solchen Vorrichtung einfach und wenig aufwendig sein, wobei in an sich bekannter Weise insbesondere auch vorgefertigte Elektroden bzw. Elektrodenanordnungen einsetzbar sein sollen.

Die Vorrichtung gemäß der Erfindung ist nun dadurch gekennzeichnet, daß die Separatorschicht aus einer mikroporösen und gegebenenfalls ionenselektiven Membran besteht.

Der Vorteil dieser Ausbildung liegt vor allem darin, daß durch die Anordnung der Separatorschicht eine Barriere gegen das Zurückdiffundieren der Reaktionsprodukte in das Mauerwerk geschaffen wird. Die Separatorschicht soll hierzu zumindest überall dort an der immobilisierenden Puffermaterialschicht anliegen, wo das Mauerwerk unmittelbar angrenzt, so daß auch die Migration der Ionen zur Elektrode ausschließlich über die Separatorschicht erfolgt. Überdies wird die Elektrode durch die Puffermaterialschicht , so weit dies eben möglich ist, optimal vor allzu starker Korrosion geschützt.

Weitere vorteilhafte Ausbildungen der erfindungsgemäßen Vorrichtung sind in den Unteransprüchen 2 bis 5 gekennzeichnet.

Die Erfindung betrifft ferner eine Anodenanordnung mit einer von einem Puffermaterial, abgesehen von den Anschlußenden, vollständig umgebenen Elektrode zur Verwendung in einer solchen Vorrichtung zur elektrokinetischen Entsalzung von Mauerwerken, wobei an der Puffermaterialschicht eine Separatorschicht anliegt, und die Anoden anordnung dadurch gekennzeichnet ist, daß die Separatorschicht aus einer mikroporösen und gegebenenfalls ionenselektiven Membran besteht.

In den Unteransprüchen 7 bis 10 sind weitere vorteilhafte Ausbildungen und Ausführungsformen der erfindungsgemäßen Anodenanordnung gekennzeichnet.

In der Zeichnung ist der Gegenstand der Erfindung näher erläutert, worin
Fig. 1 eine schematische Darstellung einer erfindungsgemäßen Vorrichtug zur elektrokinetischen Entsalzung von Mauerwerk,
Fig. 2 eine andere Ausführungsform der erfindungsgemäßen Vorrichtung und
Fig. 3 bis 5 verschiedene Ausführungsformen einer erfindungsgemäßen, in einer Entsalzungsvorrichtung verwendbaren Anodenanordnung zeigen.

Fig. 1 zeigt eine Entsalzungsvorrichtung mit mehreren in Bohrlöchern in der Wand 1 verlegten Anoden 2, die miteinander verdrahtet sind. Die Anoden 2 sind dabei jeweils bis auf ihre Anschlußenden vollständig von einer ionenimmobilisierenden Puffermaterialschicht umgeben; diese ist wiederum von einer Separatorschicht umschlossen, die unmittelbar an die Bohrlochwandungen angrenzt. Über eine Stromquelle 3 ist gegen eine Kathode, vorliegendenfalls ein Erdstab 4, eine Gleichspannung angelegt.

In Fig. 2 ist schematisch eine Entsalzungsvorrichtung dargestellt, bei welcher flächig ausgebildete Anoden 5 an der Mauer 1 angeordnet sind. Die bis auf ihre Anschlußenden jeweils vollständig in ionenimmobilisierendem Puffermaterial eingebetteten Anoden sind wiederum miteinander verdrahtet und an eine Stromquelle 3 angeschlossen, wobei gegen einen Erderstab 4 eine Gleichspannung angelegt ist. Bei dieser Ausführungsform der Entsalzungsvorrichtung ist die an der Puffermaterialschicht anliegende Separatorschicht nur an der der Mauer zugekehrten Fläche angeordnet.

Fig.3 zeigt eine patronenförmig ausgebildete Anodenanordnung 6, die sich besonders zur Verlegung in im zu entsalzenden Mauerwerk angebrachten Bohrlöchern eignen. Den Kern der Anodenanordnung bildet ein Metall- vorzugsweise Kupferleiter 7, der mit leitfähigem Kunststoff 8 ummantelt ist. Um diesen Kern ist eine Schicht 9 aus einem Puffermaterial angeordnet, welches die Reaktionsprodukte chemisch und physikalisch bindet. Das Puffermaterial umfaßt im wesentlichen Wasser, Ca(OH)₂, CaCO₃ und/oder CaO oder Mischungen hievon, wobei ein Zusatz eines Gelierungsmittels vorteilhaft ist. Dieses wirkt immobilisierend und ist feuchtigkeitshaltend, so daß keine Austrocknungsgefahr des Bereiches um die Anode besteht.
Die Schicht des Puffermaterials ist von einer aus einer mikroporösen Membran gebildeten Separatorschicht 10 vollständig umschlossen, die im verlegten Zustand der Anodenanordnung in einem Bohrloch im Mauerwerk an die Bohrlochwandung angrenzt.

Gemäß Fig.4 ist die Anodenanordnung 11 stangen- bzw. stabförmig ausgebildet. Diese Anordnung eignet sich besonders zur Verlegung in Mauerschlitzen. Dabei ist die wiederum aus einem mit leitfähigem Kunststoff ummantelten Metalleiter bestehende Elektrode 12 bis auf ihre beiden Anschlußenden rundherum von der Puffematerialschicht 13 umschlossen, die außen von der Separatorschicht 14 ummantelt ist. Diese grenzt dann im montierten Zustand der Anodenanordnung in einem Mauerschlitz an dessen Wandungen an.

In Fig.5 ist eine flächig an einer Mauer 15 angeordnete Anodenanordnung 16 gezeigt. Die aus einem mit leitfähigem Kunststoff ummantelten Metalleiter gebildete Elektrode 17 ist in Form von sich über die ganze Fläche der Anodenanordnung erstreckenden Schlangenwindungen in der Puffermaterialschicht 18 eingebettet. Auf der der Mauer zugekehrten Seite der Puffermaterialschicht ist die Separatorschicht 19 angeordnet.

Die Anoden können als Stab-, Band- oder Flächenelektroden ausgebildet werden und bestehen aus Metall, Graphit, leitfähigem Kunststoff oder aus mit einem solchen ummantelten Metalleiter bzw. Graphitiaserleiter. Das Puffermaterial umfaßt im wesentlichen Wasser, Ca(OH)₂, CaCO₃ und/oder CaO oder Mischungen hievon, wobei ein Zusatz eines Gelierungsmittels vorteilhaft ist. Dieses wirkt immobilisierend und ist feuchtigkeitshaltend, so daß keine Austrocknungsgefahr des Bereiches um die Anode besteht. Als Geliermittel können grundsätzlich alle handelsüblichen, vorzugsweise jedoch Agar-Agar oder Carboxymethylcellulose eingesetzt werden.

Die im verlegten Zustand an das Mauerwerk unmittelbar angrenzende Separatorschicht dient als Barriere gegen das Zurückdiffundieren der Reaktionsprodukte in das Mauerwerk. Solche Separatoren Osind an sich aus der Batterietechnik bekannt. Sie sind mikroporöse Membranen, die auf Grund ihrer Porenverteilung vorzüglich bestimmte Ionen durchlassen, jedoch größere Agglomerate am Durchtritt hindern. Auch ionenselektive Membranen sind geeignet.
Diese Membranen sollen folgende Eigenschaften aufweisen:
- gute ionische Leitfähigkeit
- große Selektivität bezüglich des Transports bestimmter Ionen
- gute Benetzbarkeit
- hohe mechanische Festigkeit
- keine elektrische Leitfähigkeit
- chemische Beständigkeit gegenüber Elektrolyt und Reaktionsprodukten

Diese Membranen bestehen aus: PTFE, Asbest, PVC, PE, PP, kunststoffgebundener und/oder glasfaserverstärker Cellulose, regenerierter Cellulose, Cellophan oder gereckten Kunststoffolien. Die angelegten Gleichspannungen sollen so hoch wie möglich sein, um einen ausreichen schnellen Ionentransport zu gewährleisten (10 bis 50V).

Die Wirksamkeit der erfindungsgemäßen Vorrichtung einschließlich der in ihr verwendeten erfindungsgemäßen Anodenanordnung wird nachfolgend an Hand einer Versuchsanlage dargelegt:
Bei der Versuchsanlage wurden Stabelektroden aus mit leitfähigem Kunststoff ummantelten Kupferdrähten gefertigt, die in einem Gemisch von 4 Gew.-% Carboxymethylcellulose und 96 Gew.-% CaCO₃ eingebettet waren. Als Separator diente ein Strumpf aus Wursthaut, an beiden Enden verschlossen. Diese Stabelektroden wurden in die Bohrlöcher im Meuerwerk eingeschoben. Die Bohrlöcher waren in der Verdunstungszone auf einem Meter über dem Fundament angebracht. Als Gegenelektrode diente ein in das Erdreich eingeschlagenes Eisenrohr. Die Anlage wurde mit einer Gleichspannung von 36 V betrieben. Der Coulombsche Wirkungsgrad der Anionen-(Mauersalz-) Umwandlung an der Anode betrug zwischen 40 und 50%, je nach Versalzungsgrad und Feuchtigkeit des angebenden Mauerwerks.
Nach einer Zeit von 60 Tagen waren die 40 Gramm an CaCO₃ verbraucht, und die Elektroden konnten mit den Reaktionsprodukten aus der Mauer entfernt werden. Eine Analyse ergab, daß über 90% der Reaktionsprodukte an der Elektrode gebunden waren.

## Patentansprüche

1. Vorrichtung zur elektrokinetischen Entsalzung von Mauerwerken, bestehend aus mindestens einer positiven, salzsammelnden, am oder im Mauerwerk angeordneten Elektrode, die mit einem ionenimmobilisierenden Puffermaterial, abgesehen von den Anschlußenden, vollständig umgeben ist, und mindestens einer negativen Elektrode, gegen welche eine Gleichspannung angelegt ist, wobei an der Puffermaterialschicht eine Separatorschicht anliegt, dadurch gekennzeichnet, daß die Separatorschicht aus einer mikroporösen und gegebenenfalls ionenselektiven Membran besteht.

2. Vorrichtung nach Anspruch 1, dadurch gekennzeichnet, daß die Separatorschicht die Puffermaterialschicht vollständig ummantelt.

3. Vorrichtung nach Anspruch 1, dadurch gekennzeichnet, daß bei flächiger Ausbildung der Puffermaterialschicht die Separatorschicht lediglich an einer Fläche angeordnet ist.

4. Vorrichtung nach einem der Ansprüche 1 bis 3, dadurch gekennzeichnet, daß die Separatorschicht aus PTFE, Asbest, PVC, PE, PP, kunststoffgebundener und/oder glasfaserverstärkter Cellulose, regenerierter Cellulose, Cellophan oder gereckter Kunststoffolie besteht.

5. Vorrichtung nach Anspruch 1, dadurch gekennzeichnet, daß die in an sich bekannter Weise Calciumoxid, Calciumhyroxid und/oder Calciumcarbonat enthaltendes Puffermaterial aufweisende Pufferschicht ein Geliermittel enthält.

6. Anodenanordnung mit einer von einem Puffermaterial, abgesehen von den Anschlußenden, vollständig umgebenen Elektrode zur Verwendung in einer Vorrichtung zur elektrokinetischen Entsalzung von Mauerwerken, wobei an der Puffermaterialschicht eine Separatorschicht anliegt, dadurch gekennzeichnet, daß die Separatorschicht aus einer mikroporösen und gegebenenfalls ionenselektiven Membran besteht.

7. Anodenanordnung nach Anspruch 6, dadurch gekennzeichnet, daß die Separatorschicht aus PTFE, Asbest, PVC, PE, PP, kunststoffgebundener und/oder glasfaserverstärkter Cellulose, regenerierter Cellulose, Cellophan oder gereckter Kunststoffolie besteht.

8. Anodenanordnung nach Anspruch 6, dadurch gekennzeichnet, daß die Separatorschicht die Puffermaterialschicht vollständig ummantelt.

9. Anodenanordnung nach Anspruch 6, dadurch gekennzeichnet, daß die Elektrode sich über die gesamte Fläche erstreckend, in bekannter Weise als Platte, Gitter oder in Form von mäanderförmigen Windungen ausgebildet, in der Puffermaterialschicht angeordnet ist und die Separatorschicht nur auf einer Fläche des Puffermaterials angeordnet ist.

10. Anodenanordnung nach einem der Ansprüche 6 bis 9, dadurch gekennzeichnet, daß das in an sich bekannter Weise Calciumoxid, Calciumhydroxid und/oder Calciumcarbonat enthaltende Puffermaterial ein Geliermittel enthält.

## Claims

1. Device for electrokinetic desalination of brickwork consisting of at least one positive salt-collecting electrode arranged on or in the brickwork, which is wholly surrounded, apart from the connection ends, with an ion immobilising buffer material, and at least one negative electrode against which a direct voltage is applied, wherein there lies against the buffer material layer a separator layer characterised in that the separator layer consists of a microporous and if desired ion selective membrane.

2. Device according to Claim 1, characterised in that the separator layer wholly covers the buffer material layer.

3. Device according to Claim 1, characterised in that with flat construction of the buffer material layer the separator layer is arranged only on one surface.

4. Device according to one of Claims 1 to 3, characterised in that the separator layer consists of PTFE, asbestos, PVC, PE, PP, plastics bound and/or glassfibre reinforced cellulose, regenerated cellulose, cellophane or stretched plastics foil.

5. Device according to Claim 1, characterised in that the buffer layer having a buffer material containing in known fashion calcium oxide, calcium hydroxide and/or calcium carbonate contains a gelling agent.

6. Anode arrangement with an electrode surrounded wholly apart from the connection ends by a buffer arterial for use in a device for electrokinetic desalination of brickwork, wherein against the buffer arterial layer there lies a separator layer characterised in that the separator layer consists of a microporous and if desired ion selective membrane.

7. Anode arrangement according to Claim 6, characterised in that the separator layer consists of PTFE, asbestos, PVC, PE, PP, plastics bonded and/or glassfibre reinforced cellulose, regenerated cellulose, cellophane or stretched plastics foil.

8. Anode arrangement according to Claim 6, characterised in that the separator layer wholly covers the buffer material layer.

9. Anode arrangement according to Claim 6, characterised in that the electrode extending over the entire surface, constructed in known fashion as plate, grid or in the form of meandering windings, is arranged in the buffer material layer and the separator layer is arranged only on one surface of the buffer material.

10. Anode arrangement according to one of Claims 6 to 9, characterised in that the buffer material containing in known fashion calcium oxide, calcium hydroxide and/or calcium carbonate contains a gelling agent.

## Revendications

1. Dispositif pour le dessalage électrocinétique de maçonneries, ce dispositif consistant en au moins une électrode positive, collectrice de sel, placée sur ou dans une maçonnerie, l'électrode étant entourée entièrement, sauf aux extrémités de connexion par de la matière tampon à rôle d'immobilisation d'ions, et en au moins une électrode négative, à laquelle on applique une tension de courant continu, une couche de matière tampon étant adjacente à une couche de séparation,ce dispositif étant caractérisé en ce que la couche de séparation ou de séparateur consiste en une membrane microporeuse et éventuellement sélective à l'égard des ions.

2. Dispositif selon la revendication 1, caractérisé en ce que la couche de séparateur entoure entièrement la couche de matière tampon.

3. Dispositif selon la revendication 1, caractérisée en ce qu'en cas de réalisation plate de la matière tampon, la couche de séparateur est tout simplement disposée sur une surface.

4. Dispositif selon l'une des revendications 1 à 3, caractérisé en ce que la couche de séparateur consiste en du polytétrafluoréthylène (PTFE), de l'amiante, du poly(chlorure de vinyle) (PCV) , du polyéthylène (PE), du polypropylène (PP), de la cellulose liée à de la matière plastique et/ou renforcée par une armature de fibre de verre, de la cellulose régénérée, de la "Cellophane" ou une feuille de matière plastique étirée.

5. Disposif selon la revendication 2, caractérisé en ce que la couche tampon, présentant de façon connue en soi une matière tampon contenant de l'oxyde de calcium, de l'hydroxyde de calcium et/ou du carbonate de calcium, contient un agent de gélification.

6. Agencement d'anode comportant une électrode entièrement entourée, sauf aux extrémités de connexion par de la matière tampon et destinée à servir dans un dispositif pour le dessalage électrocinétique de maçonneries, une couche de séparateur étant voisine de la couche de matière tampon, agencement caractérisé en ce que la couche de séparateur consiste en une membrane microporeuse et éventuellement sélective à l'égard des ions.

7. Agencement selon la revendication 6, caractérisé en ce que la couche de séparateur consiste en du polytétrafluoréthylène (PTFE) en de l'amiante, en du poly(chlorure de vinyle) (PCV), en du polyéthylène (PE), en du polypropylène (PP), en de la cellulose liée par une matière plastique et/ou renforcée par une armature de fibres de verre, en de la cellulose régénérée, en de la "Cellophane" ou en une feuille de matière plastique étirée.

8. Agencement d'anode selon la revendication 6, caractérisé en ce que la couche de séparateur entoure entièrement la couche de matière tampon

9. Agencement d'anode selon la revendication 6, caractérisé en ce que l'électrode est réalisée sous une forme s'étendant sur la totalité de la surface, de façon connue sous forme de plaque, de grille ou sous forme de serpentin sinueux, ladite électrode étant disposée dans la couche de matière tampon, et en ce que la couche de séparateur est placée uniquement sur une surface de la matière tampon.

10. Agencement d'anode selon une des revendications 6 à 9, caractérisé en ce que la matière tampon, contenant de façon connue en soi de l'oxyde de calcium, de l'hydroxyde de calcium, et/ou du carbonate de calcium, contient un agent de gélification.
